# EUROPÄISCHE PATENTSCHRIFT

(11) **EP 1 240 373 B1**
(45) Veröffentlichungstag und Bekanntmachung des Hinweises auf die Patenterteilung: **30.03.2005**
(21) Anmeldenummer: 00985248.4
(22) Anmeldetag: 22.12.2000
(51) Int. Cl.: D03D 47/44, D03D 35/00

(54) **BAND UND VERFAHREN ZU DESSEN HERSTELLUNG**
RIBBON AND METHOD FOR PRODUCTION THEREOF
RUBAN ET SON PROCEDE DE PRODUCTION

(30) Priorität: 24.12.1999 DE 19962919; 15.09.2000 DE 10045718
(43) Veröffentlichungstag der Anmeldung: 18.09.2002
(73) Patentinhaber: Berger, Johann, 73553 Alfdorf (DE)
(72) Erfinder: BERGER, Johann, 73553 Alfdorf (DE); REITER, Erich, 73569 Eschach (DE); HAHN, Siegfried, A-4050 Traun (AT); PEDALL, Günter, 95213 Münchberg (DE)
(74) Vertreter: Fischer, Matthias, Dipl.-Ing.
(86) Internationale Anmeldenummer: PCT/EP2000/013195
(87) Internationale Veröffentlichungsnummer: WO 2001/048285

(56) Entgegenhaltungen:
- EP-A- 0 034 104
- CH-A- 598 382
- FR-A- 2 357 674
- GB-A- 119 558
- US-A- 5 769 130

## Beschreibung

Die Erfindung betrifft ein Verfahren zur Herstellung eines Bandes auf einer Nadelbandwebmaschine mit einer Schußnadel und eine Vorrichtung auf einer Nadelbandwebmaschine zur Durchführung des Verfahrens, sowie ein damit hergestelltes Band.

Es sind zahlreiche Verfahren und Vorrichtungen zur Herstellung von Bändern bekannt. Man verwendet Maschinen mit einer Schußnadel oder mit zwei gleichläufig oder gegenläufig arbeitenden Schußnadeln um Schmalgewebe herzustellen. In der Regel hat das damit erzielte Band zwei unterschiedlich aussehende Kanten, nämlich an der Einschußseite bzw. an der der Einschußseite gegenüberliegenden Gegenseite. Dies ist meist nicht erwünscht. Es wurden deshalb mit wechselndem Erfolg viele Anstrengungen unternommen, um unterschiedlich hergestellte Kanten gleich aussehen zu lassen. Die tatsächlichen Kantenkonstruktionen der einen und der anderen Bandseite unterscheiden sich aber auch dadurch, daß sie ein unterschiedliches Verschleißverhalten haben.

Aus der CH 598 382 A5 ist ein Verfahren zur Herstellung von Schmalgeweben mit im wesentlichen beidseits gleichen Kanten bekannt, bei dem der Schußfaden selbst verhäkelt wird. Vorzugsweise wird noch eine Verfahrensvariante offenbart, bei der ein Hilfsfaden mit dem Schußfaden auf einer oder beiden Gewebeseiten mit verhäkelt wird. Ein auf die in dieser Patentschrift beschriebenen Art und Weise hergestelltes Band hat unerwünscht auftragende Bandkanten, die sich durch die Verhäkelung des Schußfadens ergeben.

In der EP 0 034 104 B1 wird ein Verfahren zum Herstellen eines Schmalgewebes mit einer Festonkante bzw. einem Barmer Bogen beschrieben. Bei diesem Verfahren verwendet man eine einzige Schußnadel, die man quer bewegt und dabei für jeden Anschlag nach beiden Richtungen einen einzigen Schuß einträgt, wobei man periodisch und wechselweise mittels der Schußnadel wenigstens einen, mit den anderen nicht fluchtenden Kettfaden in der Mitte des Offenfaches über die eine oder andere Kante des Kettfadenfaches zieht, wobei man wechselweise an der einen oder anderen Kante einmal den Schußfaden und periodisch den Kettfaden längs jeder Kante mit einer Nadel arbeiten läßt, und wobei man den nach außen gezogenen und mit der Kante gebundenen Kettfaden freisetzt, sobald man die Schußnadel und den Schußfaden im Gegensinne quer bewegt. Dieses Verfahren ist äußerst kompliziert und nicht zur Herstellung eines Gurtbandes geeignet.

Es sind auch in US-Fahrzeugen eingesetzte Gurtbänder bekannt, die auf der Schußeintrittsseite zwar einen Fangfaden und damit möglicherweise eine weiche Kante haben, auf der Gegenseite jedoch nach außen zeigende harte Monofilschußumkehrstellen aufweisen. Die hierfür bereits durchgeführte Verbesserung bestand darin, daß man die sich unterscheidenden Kanten durch einen farblich abgesetzten Kettfaden markiert hat, so daß beim Einbau dieses Gurtbandes die harte Seite so orientiert werden konnte, daß zum Hals des Insassen eines Fahrzeugs stets die weiche Kante zeigte. Diese Verfahrensweise ist wegen der hohen Fehlermöglichkeiten einerseits unzweckmäßig und andererseits auch gefährlich.

Es ist eine Aufgabe der Erfindung, ein Verfahren und eine Vorrichtung zur Herstellung eines Bandes mit Monofilschußfaden vorzuschlagen, das weiche und geschmeidige Kanten hat.

Die Aufgabe wird zunächst gelöst mit einem Verfahren nach Anspruch 1. Durch die Reihenfolge der Verfahrensschritte a) Eintragen eines Schußfadens mit einer Schußnadel, b) Umschlingen des Schußfadens mit einem von der der Einschußseite gegenüberliegenden Seite (Schußaustrittsseite) gelieferten Fangfaden mittels einer auf der Schußaustrittsseite arbeitenden Wirknadel,c) Zurückfahren der Schußnadel und d) Umschlingen des Schußfadens mit einem von der Einschußseite gelieferten Fangfaden mittels einer auf der Einschußseite arbeitenden Wirknadel, wobei als Schußfaden ein Monofilfaden oder eine Kombination aus Multifilfaden und Monofilfaden verwendet wird, und wobei der Fangfaden beim Schritt b) und d) an der Schußaustrittseite und/oder an der Einschußseite mit einem Sperrfaden vermascht wird, wobei wenigstens an einer Bandseite (Schußeintrittseite und/oder Schußaustrittseite) zwischen den Kettfäden, ohne Umschlingung des Schußmaterials, lediglich in Verbindung mit den Maschenschenkeln des Fangfadens oder eine Verbindung mit den Maschenschenkeln eingehend, und der Maschenreihe - im fertigen Band zu den Kettfäden im wesentlichen parallelliegende - Zusatzfäden eingewebt werden, die nicht vom Schußfaden umschlungen werden, wobei der jeweilige Sperrfaden der jeweiligen Wirknadel derart vorgelegt wird, daß er jeweils an der Bandkante vollständig außerhalb der Zusatzfäden zu liegen kommt, ist es möglich, mit *einer* Schußnadel ein Schmalgewebe herzustellen, das an beiden Webkanten im wesentlichen gleiches Aussehen hat. Dadurch läßt sich eine noch weichere, die Schußumkehrstellen des "harten" Monofilfadens abdeckende Kante erreichen. Der Handhabungskomfort eines derartigen Bandes ist gegenüber herkömmlichen Bändern nochmal höher.

In Ausführung des erfindungsgemäßen Verfahrens wird als Schußfaden ein Monofilfaden verwendet. Ein nach diesem Verfahren gewebtes Band, enthält im wesentlichen unelastische Kettfäden und ist für Autosicherheitsgurte gedacht. Es weist die hierfür erforderliche hohe bleibende Quersteifigkeit bzw. eine hohe Sprungelastizität quer zum Band auf und hat trotz der harten Schußumkehrstellen weiche Kanten. Die weichen Kanten werden an beiden Bandrändern durch die Wirkmaschenreihe der Fangfäden gebildet. Vorteilhafterweise wird für die Fangfäden ein (multifiles) Garn gewählt, das die gleiche oder eine höhere Garnstärke als der monofile Schußfaden hat Der damit gewonnene Vorteil besteht darin, daß mit den Fangfäden der monofile Schußfaden gut abgedeckt werden kann. Die harten Schußumkehrstellen des Monofilfadens werden durch die Überdeckung durch einen multifilen Fangfaden weich abgedeckt. Das Band ist handhabungsfreundlich und trotz gewünschter hoher Quersteifigkeit an den Kanten weich und hat, da als Schußfaden nur Monofil eingesetzt wird, bei hoher Quersteifigkeit eine sehr geringe Banddicke. Durch die erfindungsgemäße feste Webart ergibt sich ein platzsparendes Band mit einer hohen Scheuerfestigkeit.

Nach dem erfindungsgemäßen Verfahren werden zur Erhöhung der Maschensicherheit vorzugsweise die Wirkmaschen vorrangig an der Schußaustrittsseite aber auch an der Gegenseite (Schußeintrittsseite) mit einem Sperrfaden verhäkelt. Hierbei wird der Sperrfaden vorteilhafterweise so vorgelegt, daß er vom Schußfaden nicht erfaßt wird. Neben der Maschensicherheit gibt der Sperrfaden einen zusätzlichen Schutz der Schußumkehrschlaufen. Bei dieser Arbeitsweise wählt man einen dünneren Fangfaden und einen dickeren Sperrfaden, um die Schutzwirkung zu erhöhen.

In einer weiteren vorteilhaften Weiterbildung des erfindungsgemäßen Verfahrens wird der Schußfaden zwei- oder mehrfach eingetragen. Dadurch ergibt sich der zusätzliche Vorteil, daß der dann natürlich aus etwas dünneren einzelnen monofilen Schußfäden bestehende Schußfaden im Bereich der Schußumkehrstellen flexibler ist und weniger aufträgt.

Eine ebenso vorteilhafte Weiterbildung des erfindungsgemäßen Verfahrens besteht darin, daß für die Fangfäden und/oder die Sperrfäden und/oder die Zusatzfäden im wesentlichen voll ausgeschrumpfte Garne verwendet werden. Es läßt sich dadurch eine noch glattere Kantenform erzielen, bei der nahezu jegliches Aufstehen der Bandkante vermieden wird.

Der zur Vereinfachung der Formulierung gewählte Begriff "Monofilfäden" umfaßt sowohl "echte" Monofile, die aus einer einzigen Kapillare bestehen, als auch "monofilartige" Multifile, also Fäden, die aus derart kompakt geführten einzelnen Kapillaren bestehen, daß sie, obwohl sie eigentlich Multifilfäden sind, Eigenschaften wie z. B. Federelastizität, Steifheit, geringe Flauschigkeit haben, die typisch für Monofilfäden sind.

Weitere Vorteile und Merkmale der Erfindung ergeben sich aus den Unteransprüchen.

Zum besseren Verständnis der Erfindung wird sie im folgenden anhand von Ausführungsbeispielen mit Hilfe einer Zeichnung kurz beschrieben.
- Fig. 1: zeigt stark vereinfacht schematisch einen Ausschnitt eines nach dem erfindungsgemäßen Verfahren gewebten Bandes mit Fangfadenmaschenreihen, sowie Schußnadel und Wirknadeln, wobei die hier zur Darstellung nicht erforderlichen Kettfäden aus Gründen der Übersicht nicht dargestellt sind.
- Fig. 2: zeigt stark vereinfacht schematisch einen Ausschnitt eines nach einer Weiterbildung des erfindungsgemäßen Verfahrens gewebten Bandes mit Fang-/Sperrfadenmaschenreihen, sowie Schußnadel und Wirknadeln.
- Fig. 3: zeigt ein Band nach Fig. 2, wobei jeweils zwischen der Wirkmaschenreihe und äußersten Kettfäden Zusatzfäden, die nur mit den "Füßen" der Fangfadenmaschen verkreuzen, eingewebt sind, dargestellt sind.
- Fig. 4: zeigt stark vereinfacht schematisch einen Ausschnitt der rechten Seite eines Bandes während des Webprozesses, wobei die Lage der rechten Wirknadel im Verhältnis zu dem Schußfaden, dem Fangfaden, dem Sperrfaden und den Zusatzfäden auf dem Weg nach vorne dargestellt wird.

Fig. 1 zeigt stark vereinfacht schematisch einen Ausschnitt eines nach dem erfindungsgemäßen Verfahren gewebten Bandes mit Fangfadenmaschenreihen, sowie Schußnadel 1 und Wirknadeln 2 und 3. In der Darstellung der Zeichnung verlaufen die (hier nicht gezeigten) Kettfäden von unten nach oben in einem mit einem Doppelpfeil K markierten Kettfadenbereich. Die links und rechts des Kettfadenbereichs K dargestellten Fangfadenmaschen sind gegenüber dem Bereich K extrem überdimensioniert dargestellt, um den Verlauf der Vermaschung der Fangfäden zu zeigen. Man beachte, daß die Darstellung nicht maßstäblich ist. Tatsächlich ist der Bereich K um ein vielfaches breiter, als hier dargestellt.

An der linken Seite in Fig. 1 ist ein Kopf einer abgebrochen dargestellten Schußnadel 1 zu erkennnen, die in einer Öse einen Schußfaden 4 führt. Die hier dargestellte Position der Schußnadel 1 ist die Stellung, in der sich die Schußnadel auf der Einschußseite etwa im Totpunkt befindet, um zur Bildmitte hin in Richtung der Gegenseite umzukehren. Der von links nach rechts eingetragene Schußfaden 4 wird mit einem rechten Fangfaden 5 von einer auf der rechten Seite der Webmaschine angeordneten Wirknadel 2 vermascht. Eine auf der linken Seite angeordnete Wirknadel wartet über dem Schußfaden 4 und umschlingt diesen mit dem linken Fangfaden 6. Die Fangfäden 5 und 6 werden von dem Fachmann bekannten (nicht dargestellten) Fangfadeneinlegern gesteuert. Die erfindungsgemäße Vorrichtung, geeignet zur Durchführung des erfindungsgemäßen Verfahrens, ist derart ausgebildet, daß sämtliche Bewegungen der linken Wirknadel 3 und des linken (nicht gezeigten) Fangfadeneinlegers unabhängig von den entsprechenden Elementen auf der rechten Seite (Wirknadel 2 und rechter Fangfadeneinleger) einzeln steuerbar sind.

Die hier gewählten Orientierungsbegriffe "rechts", "links", "vorne" und "hinten" weisen immer auf einen Bereich aus der Sicht eines vor der Nadelbandwebmaschine stehenden Betrachters hin. Ebenso könnte die gesamte Anordnung und Verfahrensweise auch umgekehrt (rechts/links) angeordnet sein bzw. ablaufen.

Bei einer vorteilhaften Weiterbildung der Erfindung werden vorzugsweise multifile Fang- und Sperrfäden sowie ein monofiler Schußfaden eingesetzt. Die Kettfäden sind vorzugsweise ebenfalls aus multifilem Material. Damit läßt sich mit der erfindungsgemäßen Vorrichtung ein hervorragendes Band, insbesondere Gurtband herstellen, das alle von einem guten, komfortablen Band geforderten Eigenschaften hat, nämlich weiche, gleichaussehende Webkanten und gleichzeitig eine hohe Quersteifigkeit im Band.

Fig. 2 zeigt stark vereinfacht schematisch einen Ausschnitt eines nach einer Weiterbildung des erfindungsgemäßen Verfahrens gewebten Bandes B mit einer linken aus Fang- und Sperrfadenmaschen bestehenden Maschenreihe, die aus einem linken Fangfaden 6 und einem linken (gestrichelt gezeichneten) Sperrfaden 8 gebildet sind, wobei der linke Fangfaden 6 den Schußfaden 4 umschlingt, der linke Sperrfaden 8 jedoch derart mit dem linken Fangfaden 6 vermascht ist, daß er außerhalb der Schußumkehrstellen des Schußfadens 4 zu liegen kommt. Von den im mit K bezeichneten Kettfadenbereich befindlichen Kettfäden KF ist aus Gründen der Übersichtlichkeit auf beiden Seiten des Bandes nur das erste Paar 10 und 9 gezeigt, wobei die durchgezogenen Passagen der Linien jeweils die obenliegenden Kettfäden 10, 9 und die gestrichelten Passagen der Linien die untenliegenden Kettfäden 10, 9 darstellen sollen. Gut zu erkennen ist, daß die linken Schußumkehrschlaufen einen größeren Radius haben, als die rechten. Die Lage des rechten Sperrfadens 7 und des rechten Fangfadens 5 ist analog zur Situation auf der linken Seite.

Fig. 3 zeigt einen Ausschnitt eines Bandes B nach Fig. 2, wobei hier jeweils zwischen der Wirkmaschenreihe und äußersten Kettfäden 10 und 9 Zusatzfäden 12 und 11, die nur mit den "Füßen" der Fangfadenmaschen verkreuzen, eingewebt sind, dargestellt sind. Die eingelegten Zusatzfäden 12 und 11 decken die Umkehrstellen des Schußfadens 4 zur Bandkante hin ab und schützen damit die Bandkante nach außen vor dem (vergleichsweise harten) monofilen Schußfaden 4 hervorragend.

Fig. 4 zeigt stark vereinfacht schematisch einen Ausschnitt der rechten Seite eines Bandes B während des Webprozesses, wobei die Lage der rechten Wirknadel 2 im Verhältnis zu dem Schußfaden 4, dem rechten Fangfaden 5, dem rechten Sperrfaden 7 und den Zusatzfäden 11 auf dem Weg nach vorne dargestellt wird. Die rechte Wirknadel 2 hat den vom (nicht gezeigten) Fangfadeneinleger im (nicht gezeigten) sog. Schußdreieck vorgelegten Fangfaden 5 gegriffen und zieht soeben den Fangfaden 5 unter Mitnahme des Schußfadens 4 nach vorne, wobei die Wirknadel 2, hier eine Zungennadel, mit geöffneter Zunge zwischen den um einen Winkel a geöffneten Zusatzfäden 11 hindurchwandert, ohne die Zusatzfäden 1 zu greifen. Nach Passage der Zusatzfäden 11 greift die Wirknadel 2 den von einem (nicht gezeigten) Sperrfadeneinleger vorgelegten Sperrfaden 7 und zieht diesen nach Schließen der Zunge 21 zusammen mit dem Fangfaden 5 durch eine auf der Wirknadel 2 liegende "alte" Masche 13. Danach kehrt die Wirknadel 2 im vorderen Totpunkt wieder um und bewegt sich nach hinten zur Herstellung einer neuen Masche. Vor Passieren der Zusatzfäden 11 durch die Wirknadel 2 werden diese gekreuzt, so daß der zuvor (Fig. 4) obenliegende Zusatzfaden 11A nun unten (nicht dargestellt) und der zuvor (Fig. 4) untenliegende Zusatzfaden 11B nun oben (nicht dargestellt) liegt.

Da die (insbesondere zwei an jeder Maschenseite verwendeten) Zusatzfäden als zusätzlicher Schutz für die Umkehrstellen des Schußfadens eingesetzt werden, dürfen diese Fäden nicht vom Schußfaden eingebunden werden. Dies wird dadurch erreicht, daß die Zusatzfäden durch zusätzliche (nicht gezeigte) Einleger, die durch (nicht gezeigte) Hebel, die ihre Bewegung entweder von einem (nicht gezeigten) Schaft, der nur für diese Funktion eingesetzt wird oder von einer (nicht gezeigten) schwenkbaren Welle, die ihre Bewegung durch eine (nicht gezeigte) Kurbel oder (nicht gezeigte) Kurvenscheibe erhält, in das Gewebe eingebracht werden. Die zusätzlichen Einleger haben - wie bekannte Elemente, die z. B. als Fadeneinleger arbeiten - an ihrem vorderen Ende eine Bohrung, die zur Aufnahme des Fadens dient.

Die zusätzlichen Einleger, die vorzugsweise paarweise, abwechselnd eins hoch / eins tief, im Takt der Webmaschine arbeiten, werden so positioniert, daß die Zusatzfäden außerhalb des Webfaches nach Fangen des Fangfadens, von der jeweiligen Wirknadel über- bzw. unterstochen werden (siehe hierzu Fig. 4). Der soeben beschriebene Prozeß wieder holt sich, wobei das in Fig. 3 skizzierte Band gewebt wird.

Das erfindungsgemäße Verfahren ist sowohl zur Herstellung eines einfachen Bandes als auch ganz besonders zur Herstellung eines Gurtbandes für Sicherheitsgurtsysteme geeignet.

Das erfindungsgemäße Verfahren ist - unter Verwendung von elastischen oder gummielastischen Kett- und/oder Schußfäden - ebenso vorteilhaft zur Herstellung elastischer oder gummielastischer Bänder, beispielsweise zur Verwendung bei der Herstellung von Bekleidung, Wäschestücken und insbesondere Unterwäsche geeignet.

### BEZUGSZEICHEN

- 1: Schußnadel
- 2: rechte Wirknadel
- 3: linke Wirknadel
- 4: Schußfaden
- 5: rechter Fangfaden
- 6: linker Fangfaden
- 7: rechter Sperrfaden
- 8: linker Sperrfaden
- 9: äußerste rechte Kettfäden
- 10: äußerste linke Kettfäden
- 11: rechte Zusatzfäden
- 11 A: rechter Zusatzfaden
- 11B: rechter Zusatzfaden
- 12: linke Zusatzfäden
- 13: rechte "alte" Masche

- 21: rechte Nadelzunge

- B: Band
- K: Kettfadenbereich
- KF: Kettfäden

## Patentansprüche

1. Verfahren zur Herstellung eines Kettfäden und einen Schußfaden enthaltenden Bandes auf einer Nadelbandwebmaschine, insbesondere eines Gurtbandes für Sicherheitsgurtsysteme, mit folgenden, sich wiederholenden Verfahrensschritten.
a) Eintragen eines Schußfadens (4) mit einer Schußnadel (1),
b) Umschlingen des Schußfadens (4) mit einem von der der Einschußseite gegenüberliegenden Schußaustrittseite gelieferten Fangfaden (5) mittels einer auf der Schußaustrittseite arbeitenden Wirknadel (2),
c) Zurückfahren der Schußnadel (1),
d) Umschlingen des Schußfadens (4) mit einem von der Einschußseite gelieferten Fangfaden (6) mittels einer auf der Einschußseite arbeitenden Wirknadel (3),
**dadurch gekennzeichnet , daß**
- als Schußfaden (4) ein Monofilfaden oder eine Kombination aus Multifilfaden und Monofilfaden verwendet wird, und
- der Fangfaden (5, 6) beim Schritt b) und d) an der Schußaustrittseite und an der Einschußseite mit einem Sperrfaden (7, 8) vermascht wird,
- an der Schußeintrittseite und/oder Schußaustrittseite zwischen den Kettfäden (KF), ohne Umschlingung des Schußmaterials, lediglich in Verbindung mit den Maschenschenkeln des Fangfadens (5, 6), und der Maschenreihe - im fertigen Band (B) zu den Kettfäden (KF) im wesentlichen parallelliegende - Zusatzfäden (11, 12) einwebt werden,
- der jeweilige Sperrfaden (7, 8) der jeweiligen Wirknadel (2, 3) derart vorgelegt wird, daß er vollständig außerhalb der Zusatzfäden (12, 11) zu liegen kommt.

2. Verfahren nach Anspruch 1, **dadurch gekennzeichnet, daß** der Schußfaden zwei- oder mehrfach eingetragen wird.

3. Verfahren nach Anspruch 1 oder 2, **dadurch gekennzeichnet, daß** für die Fangfäden und/oder die Sperrfäden und/oder die Zusatzfäden im wesentlichen voll ausgeschrumpfte Garne verwendet werden.

4. Verfahren nach Anspruch 1, 2 oder 3, **dadurch gekennzeichnet, daß** für die Fangfäden (5, 6) ein Garn gewählt wird, das die gleiche oder eine höhere Garnstärke als der Schußfaden hat.

5. Verfahren nach Anspruch 1, 2 oder 3, **dadurch gekennzeichnet, daß** für die Sperrfäden (7, 8) ein Garn gewählt wird, das eine gleiche oder höhere Garnstärke als die Fangfäden (5, 6) hat.

6. Vorrichtung zur Verwendung auf einer Nadelbandmaschine zum Weben von Bändern, insbesondere nach einem Verfahren nach einem der vorhergehenden Ansprüche, die
- eine Schußnadel (1),
- jeweils auf der Schußeintrittseite und der Schußaustrittseite
- eine Wirknadel (2, 3), geeignet zur Vermaschung eines Fang- und eines Sperrfadens,
- einen Fangfadeneinleger, aufweist,
**dadurch gekennzeichnet, daß** sie weiter
- auf der Schußeintrittseite und/oder der Schußaustrittseite zwischen Fangfadeneinleger und Sperrfadeneinleger arbeitende Zusatzfadeneinleger aufweist.

7. Vorrichtung nach 6, **dadurch gekennzeichnet, daß** sie einen Sperrfadeneinleger aufweist.

8. Band mit Kettfäden und einem Schußfaden,
- mit an beiden Seiten mit am Schußfaden eingehängt vermaschten Fangfäden,
- mit an der Schußeintrittseite und/oder Schußaustrittseite zwischen den Kettfäden (KF) und der Maschenreihe, zu den Kettfäden (KF) im wesentlichen parallelliegenden einwebten Zusatzfäden (11, 12), die ohne Umschlingung des Schußmaterials im Band liegen und lediglich mit den Maschenschenkeln des Fangfadens (5, 6) in Verbindung stehen,
- mit vollständig außerhalb der Zusatzfäden (12, 11) liegenden Sperrfäden (7, 8),
**dadurch gekennzeichnet, daß** es nach dem Verfahren nach einem der Ansprüche 1 bis 5 gewebt ist.

9. Band nach Anspruch 8, **dadurch gekennzeichnet, daß** es ein Gurtband, insbesondere für Sicherheitsgurtsysteme ist und im wesentlichen unelastische Kettfäden enthält.

10. Band nach Anspruch 8 oder 9, **dadurch gekennzeichnet, daß** es Kettfäden und/oder Zusatzfäden (11) und/oder Fangfäden (5, 6) und/oder Sperrfäden (7, 8) aus PTFE oder mit PTFE-Beschichtung enthält.

## Claims

1. A method of producing webbing including warp threads and a weft thread on a narrow fabric needle weaving machine, more particularly a belt webbing for seat belt systems, comprising the following repeat sequence of steps in the method:
a) picking a weft thread (4) with a single pick needle (1),
b) wrapping the weft thread (4) with a tuck thread (5) furnished from the weft exit side lying opposite the pick side by means of a knitting needle (2) working at the weft exit side,
c) retracting the pick needle (1)
d) wrapping the weft thread (4) with a tuck thread (6) furnished at the pick side by means of a knitting needle (3) working at the pick side,
**characterized in that**
- a monofil thread or a combination of multifil threads and monofil threads is used as the weft thread (4) and
- the tuck thread (5, 6) in step b) and d) is looped with a blocking thread (7, 8) at the weft exit side and at the pick side,
- at the weft entry side and/or weft exit side between the warp threads (KF) with no wrapping of the weft material linking only the legs of the loops of the tuck thread (5, 6), and the loop course, additional threads (11, 12) are woven in substantially located in parallel to the warp threads (KF) in the finished webbing (B),
- each blocking thread (7, 8) of each knitting needle (2, 3) is presented such that it comes to rest totally outside of the additional threads (12, 11).

2. The method as set forth in claim 1, **characterized in that** the weft thread is picked doubled or multipled.

3. The method as set forth in claim 1 or 2, **characterized in that** substantially fully-shrunk yarns are used for the tuck threads and/or the blocking threads and/or the additional threads.

4. The method as set forth in claim 1, 2 or 3, **characterized in that** for the tuck threads (5, 6) a yarn is selected having a dtex the same or higher than that of the weft thread.

5. The method as set forth in claim 1, 2 or 3, **characterized in that** for the blocking threads (7, 8) a yam is selected having a dtex the same or higher than that of the tuck threads (5, 6).

6. A device for use on a needle web machine for weaving webbing, more particularly in accordance with a method as set forth in any of the preceding claims, comprising
- a pick needle (1),
- at the weft entry side and weft exit side respectively,
- a knitting needle (2,3), suitable for looping a tuck thread and a blocking thread,
- a tucker,
**characterized by** it further comprising
- additional thread inserters working at the weft entry side and/or weft exit side between tucker and blocking thread inserter.

7. The device as set forth in claim 6, characterized that it comprises a blocking thread inserter.

8. Webbing including weft threads and a warp thread, comprising
- tuck threads looped to the weft threads on both sides,
- at the weft entry side and/or weft exit side between the warp threads (KF) and the loop course, additional threads (11, 12) substantially located in parallel to the warp threads (KF) with no wrapping of the weft material in the webbing and linking only the legs of the loops of the tuck thread (5, 6),
- blocking threads (7, 8) located totally outside of the additional threads (12, 11 ),
**characterized by** it being woven in accordance with any of the claims 1 to 5.

9. The webbing as set forth in claim 8, **characterized by** it being a belt webbing, more particularly for a seat belt system and including substantially inelastic warp threads.

10. The webbing as set forth in claim 8 or 9, **characterized by** it including warp threads and/or additional threads (11) and/or tuck threads (5, 6) and/or blocking threads (7, 8) of PTFE or coated with PTFE.

## Revendications

1. Procédé pour la production d'un ruban contenant des fils de chaîne et un fil de trame sur un métier pour rubans à aiguille, notamment d'une sangle pour systèmes de ceinture de sécurité, comportant les étapes de procédé se répétant suivantes:
a) insérer un fil de trame (4) au moyen d'une aiguille de trame (1),
b) enlacer le fil de trame (4) avec un fil d'accrochage (5) livré à partir du côté de la sortie de la trame opposé au côté de l'insertion au moyen d'une aiguille à tricoter (2) travaillant sur le côté de la sortie de la trame,
c) ramener l'aiguille de trame (1),
d) enlacer le fil de trame (4) avec un fil d'accrochage (6) livré à partir du côté de l'insertion au moyen d'une aiguille à tricoter (3) travaillant du côté de l'insertion,
**caractérisé en ce que**
- un fil monofil ou une combinaison de fil multifil et de fil monofil sont utilisés comme fil de trame (4), et
- le fil d'accrochage (5, 6) est maillé dans les étapes b) et d) du côté de la sortie de la trame et du côté de l'insertion de la trame avec un fil d'arrêt (7, 8),
- sur le côté de l'insertion de la trame et/ou de la sortie de la trame des fils d'apport (11, 12) sont tissés entre les fils de chaîne (KF) et la rangée de mailles sans enlacer la matière de la trame, en étant simplement liés avec les branches de maille du fil d'accrochage (5, 6), - et étant couchés substantiellement en parallèle aux fils de chaîne (KF) dans le ruban fini (B) -,
- le fil d'arrêt respectif (7, 8) est présenté à l'aiguille à tricoter respective (2, 3) de manière à ce qu'il vient se coucher entièrement à l'extérieur des fils d'apport (12, 11).

2. Procédé selon la revendication 1, **caractérisé en ce que** le fil de trame est inséré en double ou multiple.

3. Procédé selon les revendications 1 ou 2, **caractérisé en ce que** les fils d'accrochage et/ou les fils d'arrêt et/ou les fils d'apport sont essentiellement des filés pleinement pré-rétrécis.

4. Procédé selon l'une quelconque des revendications 1, 2 ou 3, **caractérisé en ce que** pour les fils d'accrochage (5, 6) un filé est choisi qui présente la même épaisseur ou une épaisseur supérieure à celle du fil de trame.

5. Procédé selon l'une quelconque des revendications 1, 2 ou 3, **caractérisé en ce que** pour les fils d'arrêt (7, 8) un filé qui présente la même épaisseur ou une épaisseur supérieure à celle des fils d'accrochage (5, 6) est choisi.

6. Dispositif destiné à être utilisé sur un métier pour rubans à aiguille pour tisser des rubans, notamment d'après un procédé selon l'une quelconque des revendications précédentes, qui présente
- une aiguille de trame (1),
- de chaque côté, de l'entrée de la trame et de la sortie de la trame,
- une aiguille à tricoter (2, 3) adaptée pour mailler un fil d'accrochage et un fil d'arrêt,
- un inséreur de fil d'accrochage,
**caractérisé en ce qu'**il présente en plus
- du côté de l'entrée de la trame et/ou du côté de la sortie de la trame des inséreurs de fils d'apport travaillant entre l'inséreur de fil d'accrochage et l'inséreur de fil d'arrêt.

7. Dispositif selon la revendication 6, caractérisé en qu'il présente un inséreur de fil d'arrêt.

8. Ruban comportant des fils de chaîne et un fil de trame,
- comportant des deux côtés des fils d'accrochage accrochés au fil de trame et maillés avec celui-ci,
- comportant du côté de l'entrée de la trame et/ou du côté de la sortie de la trame des fils d'apport tissés entre les fils de chaîne (KF) et la rangée de mailles, qui sont couchés substantiellement en parallèle aux fils de chaîne (KF) et qui sans enlacer la matière de trame sont couchés dans le ruban et sont simplement liés aux branches de maille du fil d'accrochage (5, 6),
- comportant des fils d'arrêt (7, 8) couchés entièrement à l'extérieur des fils d'apport (12, 11),
**caractérisé en ce qu'**il est tissé d'après le procédé selon l'une quelconque des revendications 1 à 5.

9. Ruban selon la revendication 8, **caractérisé en ce qu'**il est une sangle de ceinture, notamment pour des systèmes de ceinture de sécurité et comprend essentiellement des fils de chaîne non-élastiques.

10. Ruban selon les revendications 8 ou 9, **caractérisé en ce qu'**il contient des fils de chaîne et/ou des fils d'apport (11) et/ou des fils d'accrochage (5, 6) et/ou des fils d'arrêt (7, 8) en PTFE ou enduits de PTFE.
